# EUROPÄISCHE PATENTSCHRIFT

(11) **EP 1 479 494 B1**
(45) Veröffentlichungstag und Bekanntmachung des Hinweises auf die Patenterteilung: **05.05.2010**
(21) Anmeldenummer: 04006305.9
(22) Anmeldetag: 17.03.2004
(51) Int. Cl.: B27D 5/00, B27G 5/00

(54) **Kantenanleimaggregat für eine programmgesteuerte Maschine**
Edge-banding apparatus for a program controlled machine
Encolleuse de chants pour une machine commandée par programme

(30) Priorität: 23.05.2003 DE 10323266
(43) Veröffentlichungstag der Anmeldung: 24.11.2004
(73) Patentinhaber: IMA Klessmann GmbH Holzbearbeitungssysteme, 32312 Lübbecke (DE)
(72) Erfinder: Rose, Martin Ing. (grad.), 32339 Espelkamp (DE); Schürmann, Michael, 32257 Bünde (DE)
(74) Vertreter: Schober, Mirko

(56) Entgegenhaltungen:
- DE-A- 10 124 695
- DE-A1- 19 741 163
- DE-U1- 8 701 376

## Beschreibung

Die Erfindung bezieht sich auf ein Kantenanleimaggregat für eine programmgesteuerte Maschine zum Anfahren eines Kantenbandes an über enge Biegungen oder Eckkanten hinweg aneinander anschließende Schmalseiten eines plattenförmigen Werkstücks aus einem Holzersatzstoff. Das Anleimaggregat ist versehen mit einer Andruckrolle zum Anpressen des Kantenbandes an die Plattenschmalseiten und mit einer vor der Andruckrolle befindlichen Zuführstrecke für das Kantenband, an der eine Abhängvorrichtung zum Durchtrennen des Kantenbandes angeordnet ist. Des weiteren werden mit dem Anleimaggregat an der die Plattenschmalseiten im nachhinein kontaktierenden Seite des Kantenbandes an denjenigen Stellen, die beim Anfahren starker Biegung unterworfen werden, Einschnitte zwecks Querschnittsschwächung vorgenommen.

Mit Kantenanleimaggregaten, wie sie aus dem Dokument DE 101 24 695 A1 bekannt sind, können plattenförmige Werkstücke um ihren gesamten Umfang herum bekantet werden. Dazu wird das Kantenanleimaggregat an einer Dreh- oder Schwenkachse einer Bearbeitungseinheit der programmgesteuerten Maschine aufgenommen. Je dicker das Kantenband ist, umso schwieriger ist es, mit dem Kantenband um enge Biegungen herumzukommen, unter denen die Plattenschmalseiten aneinander anschließen. Besonders problematisch ist die Beschichtung der Plattenschmalseiten über Platteneckkanten hinweg, die man vermeiden muß, wenn nicht ein besonders dünnes Kantenband vorgesehen wird.

Plattenförmige Werkstücke der in Rede stehenden Art werden vornehmlich im Möbelbau eingesetzt. Als Holzersatzstoffe kommen hierfür vor allem Spanplattenmaterialien in Betracht, die eine innere Grobstruktur aufweisen. Diese innere Struktur wird in der Regel an den Schmalseiten der plattenförmigen Werkstücke angeschnitten und muß dementsprechend mit dem darauf anzuleimenden Kantenband kaschiert werden. Dafür eignen sich jedoch nur stabilere, dickere Kantenbänder, die aus den geschilderten Gründen nicht ohne weiteres um enge Platteneckkanten oder Biegungen der Plattenschmalseiten herumgeführt werden können.

Es ist grundsätzlich bekannt, an denjenigen Stellen eines Kantenmaterials, die einer stärkeren Biegung unterworfen werden, von der Innenseite her eine Querschnittsschwächung vorzunehmen, indem quer zur Bandlängsrichtung vorzugsweise mehrere Einschnitte vorgenommen werden. Für diese zusätzliche Maßnahme muß bislang ein separater Bearbeitungsgang vorgesehen werden.

Das Dokument DE 87 01 376 U1 beschreibt eine Vorrichtng zum Anbringen eines Kantenbandes an plattenförmige Werkstücke, mit der an vorbestimmten Stellen eine Ausklinkung oder ein Ausschnitt aus dem Randbereich des Kantenbandes vorgenommen wird. Diese Stellen werden maschinell erfaßt, und es werden die Ausklinkungen mittels einer Stanze angebracht, die in die Zuführvorrichtung für das Kantenband integriert ist. Zweck dieser Maßnahme ist, die mit den Ausschnitten versehenen Randabschnitte des Kantenbandes verwerfungsfrei um gesoftete oder gerundete Werkstückecken herum auftragen zu können, die sich bei entsprechend gesofteten oder gerundeten Werkstückkanten zwischen deren Schmalseiten und Breitseiten ergeben. Ein zufriedenstellendes Ergebnis erreicht man hiermit nur bei Verwendung von dünnen Kantenbändern.

Aus dem Dokument DE 197 41 163 A1 ist eine im Durchlauf arbeitende Holzbearbeitungsmaschine mit einem Kantenanleimaggregat bekannt, welches auf die Schmalflächenseiten von quadratischen oder rechteckigen Werkstücken einen Kantenbandabschnitt aufbringt. Hierbei wird ein Überstand des Kantenbandabschnittes bezogen auf die Durchlaufrichtung sowohl an der vorderen als auch an der rückwärtigen Eckkante des jeweiligen Werkstücks vorgesehen. Dieser Überstand wird mit Hilfe einer Kappsäge abgetrennt, deren Zustellung mittels einer Steuereinheit erfolgt. Die mit den Werkstücken mitlaufende Kappsäge wird exakt in einer Flucht mit den senkrecht zur Durchlaufrichtung stehenden vorderen und hinteren Schmalseitenflächen der Werkstücke ausgerich-tet, um das Kantenband mit diesen Schmalseitenflächen bündig abschneiden zu können. Hierbei regelt die Steuereinrichtung den Transport des Kantenbandes derart, daß dessen Transportgeschwindigkeit der Vorschubgeschwindigkeit des Werkstückes innerhalb vorgegebener Toleranzgrenzen entspricht.

Der Erfindung liegt die Aufgabe zugrunde, ein Kantenanleimaggregat mit den eingangs genannten Merkmalen zu schaffen, bei dem die Einschnitte für die Querschnittsschwächung des Kantenbandes zugleich maschinell vorgenommen wird.

Diese Aufgabe wird bei einem derartigen Kantenanleimaggregat dadurch gelöst, daß an der Zuführstrecke an derjenigen Seite, zu der hin die die Plattenschmalseiten im nachhinein kontaktierende Seite des Kantenbandes liegt, eine Nutsäge auf einem in Richtung zum Kantenband hin zustellbaren sowie quer zur Längsrichtung des Kantenbandes verfahrbaren Schlitten angeordnet ist, die ein Kreissägeblatt aufweist, dessen Rotationsebene senkrecht zur Längsrichtung des Kantenbandes steht, wobei das Maschinenprogramm die Nutsäge zwecks Einschneiden des Kantenbandes aktiviert und die Nutsäge einerseits und das gesamte Kantenanleimaggregat andererseits so ansteuert, daß während des Betriebs der Nutsäge der Vorbeilauf des Kantenbandes an der Nutsäge angehalten ist.

Für das erfindungsgemäße Kantenanleimaggregat ist wesentlich, die Programmsteuerung der zugehörigen Maschine nicht nur für ds passende Ablängen des Kantenbandes einsetzen zu können, sondern auch zur Vornahme einer Querschnittsschwächung an der Bandinnenseite an denjenigen Stellen, die beim Anfahren des Kantenbandes an die Plattenschmalseiten über scharfe Eckkanten oder enge Eckrundungen hinweg verformt werden müssen. Zweckmäßig sieht man an einer solchen Stelle zumindest einen v-förmigen Einschnitt vor, dessen Flanken sich beim Biegen des Kantenbandes aufeinanderlegen und so eine Gehrungfuge bilden, die vor der äußeren Eckkante des Kantenbandes endet. Da ein solches Kantenband bevorzugt aus einem Kunststoff besteht, der bei ausreichender Querschnittsschwächung eine gewisse Dehnfähigkeit hat, kann auf die beschriebene Weise eine saubere Eckkante an der Außenseite des Kantenbandes auch im Platteneckbereich erzielt werden. Die Steuerung der Nutsäge erfolgt in analoger Weise wie die beim Kantenanleimaggregat ohnehin vorhandene Ablängvorrichtung, die paßgenau das Kantenband derart ablängt, daß an der Stoßstelle der betreffenden Plattenschmalseite, an der der Bandanfang und das Bandende zusammenkommen, ein lückenfreier Bandstoß entsteht. Ebenso wie die Stoßstelle des Kantenbandes am Umfang des plattenförmigen Werkstücks im Maschinenprogramm vorbestimmt ist, sind auch diejenigen Stellen am Plattenumfang programmiert, an denen eine Eckkante oder eine starke Biegung vorliegt. So können an der diese Eckkanten oder diese Biegungen überdeckenden Stellen des Kantenbandes, die bezogen auf die Abwicklung des Kantenbandes berechnet werden, im vorhinein im Kantenanleimaggregat zwecks Querschnittsschwächung die erwähnten Einschnitte im Kantenband vorgenommen werden.

Grundsätzlich könnte man die Nutsäge auf dem Kantenanleimaggregat ein Stück des Weges mit dem Kantenband mitlaufen lassen, um den gewünschten Einschnitt exakt in Querrichtung des Kantenbandes vornehmen zu können. Es ist jedoch weniger aufwendig, wenn während der Dauer eines Arbeitsspiels der Nutsäge zum Einschneiden einer Nut das Kantenband an der Nutsäge angehalten ist. Dies kann dadurch geschehen, daß der Vorschub des gesamten Kantenanleimaggregates vorübergehend gestoppt wird, womit auch der Einzug des Kantenbandes in das Kantenanleimaggregat anhält.

Sofern in üblicher Weise auf dem Kantenanleimaggregat eine Beleimvorrichtung vorgesehen ist, wird zweckmäßig ebenso wie die Ablängvorrichtung auch die Nutsäge in Durchlaufrichtung des Kantenbandes gesehen vor der Beleimvorrichtung angeordnet.

Die Erfindung wird nachfolgend anhand der Zeichnung an einem Ausführungsbeispiel noch näher erläutert. Dabei zeigen:
- Fig. 1: schematisch die Draufsicht auf ein Kantenanleimaggregat,
- Fig. 2: eine vergrößerte Darstellung des in Fig. 1 mit X gekennzeichneten Details,
- Fig. 3 und 4: zwei Ausführungsbeispiele für mit dem Kantenaggregat verarbeiteter Kantenbänder jeweils vor und nach der Beschichtung des plattenförmigen Werkstücks.

Fig. 1 zeigt ein plattenförmiges Werkstück 1, welches bei stationärer Aufspannung auf einem Bearbeitungstisch einer programmgesteuerten Holzbearbeitungsmaschine entlang seines Umfanges bearbeitet wird. Das Werkstück 1 weist unter anderem zwei Schmalseiten 2 und 3 auf, die über eine Plattenecke 4 aneinander anschließen und entsprechend an der Ecke 4 eine Eckkante senkrecht zur Plattenebene bilden. Ein wesentlicher Bearbeitungsschritt ist das Aufkleben eines Kantenbandes 5 auf die Plattenschmalseiten 2 und 3 über die Plattenecke 4 hinweg, welches mittels eines Kantenanleimaggregates 6 geschieht. Das Kantenanleimaggregat ist dazu an einer Schwenkachse einer Bearbeitungseinheit einer programmgesteuerten Maschine aufgenommen.

Das Kantenband 5 wird mittels einer Andruckrolle 8 und gegebenenfalls einer Vordruckrolle 7 an die Plattenschmalseiten 2 und 3 angefahren. Hierbei wird das Kantenband 5 von einem Vorrat aus durch das Kantenanleimaggregat hindurch bis zur Andruckrolle 8 zugeführt und durchläuft eine Zuführstrecke 9, die mit Transport- und Führungswalzen 10, 11 und 12 das Kantenband in tangentialer Ausdrichtung zur Andruckrolle 8 hin hält. An der Zuführstrecke 9 ist eine Beleimvorrichtung angeordnet, die im wesentlichen aus einer Leimauftragswalze 13 und einem Leimvorratsbehälter 14 besteht.

Gegenüber der Beleimvorrichtung 13, 14 ist auf dem Kantenanleimaggregat 6 eine Kappsäge 15 mit einem Kreissägeblatt 16 angeordnet, die auch als Stoßsäge bezeichnet werden kann. Diese Kappsäge 15 wird vom Maschinenprogramm so gesteuert, daß das Kantenband 5 an passender Stelle durchtrennt wird, um das so gebildete Bandende am Umfang des plattenförmigen Werkstücks 1 mit lückenfreiem Stoß an den bereits angeklebten Bandanfang anschließen lassen zu können. Im übrigen steuert das Maschinenprogramm den Umlauf und den Schwenk des Kantenanleimaggregates 6 um das jeweilige plattenförmige Werkstück 1 herum, dessen Umrißgestalt entsprechend im Maschinenprogramm abgelegt ist. Da die Kappsäge 15 das Kantenband 5 lediglich völlig durchtrennt, genügt ein ausreichender Zustellweg der Kappsäge 15, um mit dessen Kreissägeblatt 16 den Querschnitt des Kantenbandes 5 völlig zu durchfahren.

Am Kantenanleimaggregat 6 ist ferner eine Nutsäge 17 angeordnet, die sich in Durchlaufrichtung des Kantenbandes 5 ebenfalls vor der Beleimvorrichtung 13, 14 befindet. Die Nutsäge 17 weist ein Kreissägeblatt 18 auf und ist auf einem Schlitten 25 angeordnet, der nicht nur in Richtung zum durchlaufenden Kantenband 5 hin zustellbar sondern auch in Höhenrichtung, also in Querrichtung des Kantenbandes 5 verfahrbar ist. Denn mit dem Kreissägeblatt 18 der Nutsäge 17 soll das Kantenband 5 an derjenigen Seite lediglich eingeschnitten, jedoch nicht durchgeschnitten werden, mit der das Kantenband 5 auf die Schmalflächenseiten 2, 3 des plattenförmigen Werkstücks 1 aufgeklebt wird. Da bezogen auf die Durchlaufrichtung des Kantenbandes 5 die Nutsäge 17 mit ihrem Kreissägeblatt 18 auf dem Schlitten 25 ortsfest angeordnet ist, muß ein Verlaufen des während eines Arbeitsspiels der Nutsäge angebrachten Einschnitts verhindert werden. Dazu wird über das Maschinenprogramm der Vorschub des gesamten Kantenanleimaggregates angehalten, womit vorübergehend der Durchlauf des Kantenbandes 5, das von einem Kantenbandvorrat abgezogen wird, gestoppt wird.

Fig. 2 zeigt einen Querschnitt durch den Umfangsbereich des Sägeblattes 18 der Nutsäge 17, und man erkennt hier, daß die Sägezähne Schneiden 19 haben, die nach außen hin V-förmig konvergieren, also unter einem spitzen Winkel zueinander stehen und am Außenumfang des Kreissägeblattes 18 spitz zusammenlaufen.

Die mit einem solchen Kreissägeblatt 18 in die betreffende Seite des Kantenbandes 5 einzubringenden Nuten oder Einschnitte 20 und 21 sind in den Figuren 3 und 4 schematisch dargestellt. Beim Ausführungsbeispiel nach Fig. 3 ist lediglich ein einziger Gehrungseinschnitt 20 mit einem V-Winkel von 90° vorhanden, der es ermöglicht, das Kantenband 5 um eine 90°-Ecke des plattenförmigen Werkstücks 1 so herum aufzubringen, daß in diagonaler Richtung zur Plattenecke eine lückenlose Gehrungsfuge 23 entsteht, die im Bereich der Außenecke des Kantenbandes 5 geschlossen ist. Fig, 4 veranschaulicht, daß an der betreffenden Platteneckkante oder -biegung das darum herumzufahrende Kantenband auch zwei oder mehrere Einschnitte 21 an seiner Innenseite aufweisen kann, um eine stumpfere Ecke des Kantenbandes 5 mit entsprechend zwei oder mehreren Gehrungsfugen 24 auszubilden.

## Patentansprüche

1. Kantenanleimaggregat für eine programmgesteuerte Maschine zum Anfahren eines Kantenbandes (5) an über enge Biegungen oder Eckkanten hinweg aneinander anschließende Schmalseiten (2, 3) eines plattenförmigen Werkstücks (1) aus einem Holzersatzstoff mit einer Andruckrolle (8) zum Anpressen des Kantenbandes (5) an die Plattenschmalseiten (2, 3) und mit einer vor der Andruckrolle (8) befindlichen Zuführstrecke (9) für das Kantenband (5), an der eine Ablängvorrichtung (15, 16) zum Durchtrennen des Kantenbandes (5) angeordnet ist, wobei an der die Plattenschmalseiten(2, 3) im nachhinein kontaktierende Seite des Kantenbandes (5) an denjenigen Stellen, die beim Anfahren starker Biegung unterworfen werden, Einschnitte (20, 21) zwecks Querschnittsschwächung vorgenommen werden,
**dadurch gekennzeichnet,**
**daß** an der Zuführstrecke (9) an derjenige Seite, zu der hin die die Plattenschmalseiten (2, 3) im nachhinein kontaktierende Seite des Kantenbandes (5) liegt, eine Nutsäge (17) auf einem in Richtung zum Kantenband (5) hin zustellbaren sowie quer zur Längsrichtung des Kantenbandes (5) verfahrbaren Schlitten (19) angeordnet ist, die ein Kreissägeblatt (18) aufweist, dessen Rotationsebene senkrecht zur Längsrichtung des Kantenbandes (5) steht, wobei das Maschinenprogramm die Nutsäge (17) zwecks Einschneiden des Kantenbandes (5) aktiviert und die Nutsäge (17) einerseits und das gesamte Anleimaggregat (6) andererseits so ansteuert, daß während des Betriebs der Nutsäge (17) der Vorbeilauf des Kantenbandes (5) an der Nutsäge (17) angehalten ist.

2. Kantenanleimaggregat nach Anspruch 1,
**dadurch gekennzeichnet,**
**daß** das Kreissägeblatt (18) Zähne mit Schneiden (19) hat, die V-förmig ausgebildet unter einem spitzen Winkel zueinander verlaufen, dessen Scheitel im Außenumfang des Kreissägeblattes (18) liegt.

3. Kantenanleimaggregat nach Anspruch 1 oder 2,
**dadurch gekennzeichnet,**
**daß** an der Zuführstrecke (9) für das Kantenband (5) eine Beleimvorrichtung (13, 14) für einen Leimauftrag auf die im nachhinein die Plattenschmalseiten (2, 3) kontaktierende Bandseite angeordnet it, wobei sich die Nutsäge (17) in der Zuführvorrichtung des Kantenbandes (5) gesehen vor der Beleimvorrichtung (13, 14) befindet.

## Claims

1. Edge banding apparatus for a program-controlled machine for moving an edging band (5) up against the narrow sides (2,3) of a panel-type workpiece (1) made of a wood substitute which adjoin one another over narrow bends or corner edges, having a contact pressure roller (8) for pressing the edging band (5) against the narrow sides (2, 3) of the panel and having a feed section (9) for the edging band (5) located in front of the contact pressure roller (8) where a cutting device (15, 16) is mounted for cutting off the edging band (5) to the required length wherein on the side of the edging band (5) which afterwards contacts the narrow sides (2, 3) of the plate, in order to weaken the cross-section incisions (20, 21) are made at those places which are subjected to severe bending as they are moved up,
**characterised in that** at the feed section (9) on the side facing the side of the edging band (5) which afterwards contacts the narrow sides (2, 3) of the panel, there is a grooving saw (17) mounted on a slide carriage (19) which can be set up towards the edging band (5) and is movable transversely to the longitudinal direction of the edging band (5) wherein the grooving saw has a circular saw blade (18) whose rotational plane stands perpendicular to the longitudinal direction of the edging band (5) wherein the machine program activates the grooving saw (17) for the purpose of cutting into the edging band (5) and controls the grooving saw (17) on the one side and the complete gluing apparatus (6) on the other side so that during operation of the grooving saw (17) the movement of the edging band (5) past the grooving saw (17) is stopped.

2. Edge banding apparatus according to claim 1
**characterised in that** the circular saw blade (18) has teeth with cutting edges (19) which are formed V-shape to run at an acute angle to one another with the apices lying in the external circumference of the circular saw blade (18).

3. Edge banding apparatus according to claim 1 or 2
**characterised in that** at the feed section (9) for the edging band (5) there is a gluing device (13, 14) for applying glue to the side of the band which afterwards contacts the narrow sides (2, 3) of the panel, wherein the grooving saw (17) seen in the feed direction of the edging band (5) is located in front of the gluing device (13, 14).

## Revendications

1. Encolleuse de chants pour une machine commandée par programme pour amener une bande de chant (5) sur les côtés étroits (2, 3) d'une pièce en forme de panneau (1) en matière synthétique, qui sont raccordés les uns aux autres par des courbures ou des angles étroits, avec un rouleau de pression (8) en un substitut du bois, qui est destiné à presser la bande de chant (5) sur les côtés étroits (2, 3) du panneau, et avec une voie d'amenée (9) de la bande de chant (5), située en amont du rouleau de pression (8), à laquelle est associé un dispositif de mise à longueur (15, 16) pour sectionner la bande de chant (5), des entailles (20, 21) étant effectuées en vue d'affaiblir la section transversale, sur le côté de la bande de chant (5) entrant finalement en contact avec les côtés étroits (2, 3) du panneau, aux endroits qui sont soumis à une forte flexion lors de l'amenée,
**caractérisée en ce que**, sur la voie d'amenée (9), sur le côté de la bande de chant (5) entrant finalement en contact avec les côtés étroits (2, 3) du panneau, une scie à rainurer (17) étant disposée sur un chariot (19), qui peut être déplacé dans la direction orientée vers la bande de chant (5) ainsi que pouvant rouler perpendiculairement à la direction longitudinale de ladite bande de chant (5), laquelle scie présente une lame de scie circulaire (18), dont le plan de rotation est perpendiculaire à la direction longitudinale de la bande de chant (5), le programme de la machine activant la scie à rainurer (17) dans le but d'entailler la bande de chant (5), et commandant, d'une part, la scie à rainurer (17) et, d'autre part, la totalité de l'encolleuse (6), de sorte que, pendant le fonctionnement de la scie à rainurer (17), le passage de la bande de chant (5) devant la scie à rainurer (17) puisse être interrompu.

2. Encolleuse de chants selon la revendication 1, **caractérisée en ce que** la lame de scie circulaire (18) est pourvue de dents avec des tranchants (19) en forme de V, qui sont disposées, les unes par rapport aux autres, en formant un angle aigu, dont le sommet est situé sur le pourtour extérieur de ladite lame de scie circulaire (18).

3. Encolleuse de chants selon revendication 1 ou 2,
**caractérisée en ce que**, sur la voie d'amenée (9) de la bande de chant (5), est aménagé un dispositif d'encollage (13, 14) pour l'application de la colle sur le côté de la bande, qui entre finalement en contact avec les côtés étroits (2, 3) du panneau, la scie à rainurer (17), vue dans la direction d'amenée de la bande de chant (5), se trouvant en amont du dispositif d'encollage (13, 14).
